# EUROPÄISCHE PATENTSCHRIFT

(11) **EP 0 245 741 B1**
(45) Veröffentlichungstag und Bekanntmachung des Hinweises auf die Patenterteilung: **20.02.1991**
(21) Anmeldenummer: 87106412.7
(22) Anmeldetag: 04.05.1987
(51) Int. Cl.: H04R 25/02

(54) **Verfahren und Vorrichtung zur Herstellung eines Ohrabdrucks und zur Weiterverarbeitung des Ohrabdrucks zu einer Otoplastik**
Method and device for making an ear impression and transforming the ear impression into a ear mould
Méthode et dispositif de fabrication d'une impression d'oreille et transformation de cette impression d'oreille en un embout d'oreille

(30) Priorität: 16.05.1986 DE 3616534
(43) Veröffentlichungstag der Anmeldung: 19.11.1987
(73) Patentinhaber: SIEMENS AKTIENGESELLSCHAFT, 80333 München (DE)
(72) Erfinder: Birkholz, Ulrich, D-8580 Bayreuth (DE); Härtl, Christof, D-8524 Neunkirchen (DE); Nassler, Peter, D-8501 Eckental (DE)

(56) Entgegenhaltungen:
- DE-A- 1 487 272
- GB-A- 2 084 072
- GB-A- 2 101 521
- US-A- 3 440 314
- HEARING INSTRUMENTS, Band 35, Nr. 1, Januar 1984, Seiten 12-14,16, Duluth, US; B. VOROBA: "A tool for the optimization of hearing aid fittings"

## Beschreibung

Die Erfindung bezieht sich auf ein Verfahren und eine Vorrichtung zur Herstellung eines Ohrabdrucks und zur Weiterverarbeitung des Ohrabdrucks zu einer Otoplastik.

In der deutschen Gebrauchsmusteranmeldung 85 18 681.3 wird bereits ein In-dem-Ohr-Hörgerätmodul vorgeschlagen, das in die Aushöhlung einer Überschale, auf der die Otoplastik angebracht ist, einsetzbar ist.

Die Druckschrift "Hearing instruments" Band 35, Nr. 1, Januar 1984, Seiten 12-16, beschreibt ein Abdruckverfahren, bei dem ein weiches Plastikmaterial in den Gehörgang injiziert und ein Stempel, dessen Außenkontur entsprechend der Innenkontur des späteren In-dem-Ohr-Hörgerätegehäuses ausgebildet ist, in die weiche plastische Masse im Gehörgang eingesetzt wird. Nach dem Aushärten der plastischen Masse im Ohr wird der Stempel zusammen mit der plastischen Masse herausgenommen. Die plastische Masse hat jetzt eine Außenkontur, die der Innenkontur des Gehörganges entspricht. Der Stempel wird aus dem Ohrabdruckmaterial entfernt und zurück bleibt eine Gehäuseschale für ein In-dem-Ohr-Hörgerät.

Aus der US-A-3 440 314 ist die Herstellung eines Ohranpaßstückes bekannt, wobei ein länglicher Schlauch, der proximal mit einer Kappe abgedichtet ist, welche auf einem Wattebausch sitzt, in den Gehörgang eines Hörgeschädigten eingeführt wird. Als Hilfsmittel zum Einführen dient ein im Inneren des Schlauches eingelagerter Draht. Die Kappe selbst dient zum besseren Zentrieren des Schlauches. Der nicht vom Schlauch besetzte Teil des Innenraums des Gehörganges wird mit einem aushärtbaren Material ausgespritzt. Nach dem Aushärten wird das so geformte Ohrpaßstück mittels eines Drahtes aus dem Gehörgang genommen. Daraufhin werden die Kappe zusammen mit dem Wattebausch und dem Draht entfernt. Zurück bleiben der Schlauch und die darauf angebrachte Außenschale, welche zusammen ein Ohranpaßstück bilden. Ein ähnliches Verfahren zur Herstellung eines Ohranpaßstückes ist in der GB-A-2 084 072 beschrieben.

Schließlich wird in unserer gleichzeitig eingereichten europäischen Patentanmeldung EP 87106413.5 (EP-A-0 245 742) ein Verfahren sowie eine zugehörige Vorrichtung zur Herstellung einer Otoplastik durch Ausgießen des Negativs eines Ohrabdrucks mit flüssigem Otoplastikmaterial beschrieben. Hierbei wird ein der Außenkontur des Gehäuses eines In-dem-Ohr-Hörgerätes nachgebildeter Stempel verwendet.

Aufgabe vorliegender Erfindung ist es, ein Verfahren und eine Vorrichtung anzugeben, mit deren Hilfe sich für ein In-dem-Ohr-Hörgerätmodul mit Überschale in optimal einfacher und rascher Weise ein Ohrabdruck dieses Moduls direkt im Ohr sowie daraus die zugehörige Otoplastik herstellen läßt.

Die Aufgabe wird, soweit sie die Herstellung des Ohrab-druckes betrifft, durch die kennzeichnenden Merkmale des Patentanspruchs 1 und, soweit sie die Weiterverarbeitung des Ohrabdruckes zur Otoplastik betrifft, durch die kennzeichnenden Merkmale des Patentanspruchs 2 gelöst.

Der Hohlstempel sowie der Durchgangskanal in der Kappe erlauben die Herstellung eines Ohrabdruckes bereits mit eingesetztem, das spätere In-dem-Ohr-Hörgerätmodul nachbildenden Stempel einschließlich Überschale und Kappe direkt im Ohrkanal, da überschüssiges Ohrabdruckmaterial über den Durchgangskanal der Kappe ins Innere des Hohlstempels fließen kann. Ein Abdrängen von überschüssigem Ohrabdruckmaterial in den hinteren Ohrkanal wird dadurch vermieden. Ein Abdruck direkt im Ohrkanal ist jedoch von besonderem Vorteil, da er die Gewebekonturen bezüglich des späteren, zusammen mit einer Otoplastik einzusetzenden In-dem-Ohr-Hörgerätmoduls besonders exakt wiederspiegelt. Beim Normalabdruckverfahren, d.h. Herstellung eines Ohrabdrucks ohne eingesetztem Ersatzgebilde für das spätere Hinter-dem-Ohr-Hörgerätmodul, erhält man einen Ohrabdruck, der lediglich die entlastete Situation des Tragus sowie Gehörganges wiedergibt, die nur näherungsweise der (aufgrund eingeschobenem Hörgerätmodul) belasteten Situation entspricht. Die aus dem Negativ eines erfindungsgemäß hergestellten Ohrabdrucks gemäß den Merkmalen des Anspruches 2 herzustellende Otoplastik ist damit naturgetreuer an die tatsächlichen Gegebenheiten des Ohrkanales angepaßt als eine nach dem Normalabdruckverfahren hergestellte Otoplastik.

Weitere Vorteile und Einzelheiten der Erfindung ergeben sich aus der nachfolgenden Beschreibung eines Ausführungsbeispiels anhand der Zeichnung und den weiteren Unteransprüchen.

Es zeigen:
Figur 1 einen Stempel mit distal anschraubbarer Platte mit Stiel, eine Überschale und eine Kappe, die zur Herstellung eines Ohrabdrucks gemäß der Erfindung eingesetzt werden, in einer Explosionsdarstellung,
Figur 2 einen Ohrabdruck gemäß der Erfindung,
Figur 3 den gereinigten Ohrabdruck nach Abschrauben des Stieles zusammen mit einem anstelle des Stieles anschraubbaren Fixierstern,
Figur 4 eine zum Fixierstern passende Halteplatte,
Figuren 5 und 6 Herstellung eines Negativs vom Ohrabdruck zusammen mit Fixierstern und Halteplatte,
Figur 7 die Gießform des Negativs mit genauen Positionsmarken zur Wiederaufnahme des Fixiersterns,
Figur 8 einen Stempel mit anschraubbarem Fixierstern, eine Überschale und eine Kappe ohne Durchgangsöffnung, die zur Herstellung einer Otoplastik gemäß der Erfindung eingesetzt werden, in einer Explosionsdarstellung,
Figur 9 das Ausgießen des Negativabdruckes der Figur 7 mit flüssigem Otoplastik-Material,
Figur 10 das Eintauchen der montierten Anordnung der Figur 8 in das flüssige Otoplastik-Material,
Figur 11 die Weiterbearbeitung des Rohlings zum Zwecke der Gewinnung der fertigen Otoplastik,
Figur 12 ein In-dem-Ohr-Hörgerätmodul zusammen mit einer fertigen Otoplastik und einem auf einem Gewindestutzen des Moduls aufschraubbaren Cerumen-Deckel in Explosionsdarstellung und
Figur 13 eine Draufsicht auf den Cerumen-Deckel der Figur 12.

In der Figur 1 umfaßt ein Stempel 1, z.B. aus Kunststoff, einen hohlen Innenraum 2 sowie Schraublöcher 3 am distalen Ende. Zu den Schraublöchern 3 passen Schrauben 4. Mittels dieser Schrauben 4 kann am distalen Stempelende eine der Stirnfläche (Faceplate) entsprechende Platte 5 mit Stiel 5ʹ und einem Entlüftungsloch 5ʹʹ über Bohrungen 6 angeschraubt werden.

Der Stempel 1 umfaßt am proximalen Ende einen Stutzen 7, der nach Überstülpen einer Überschale 8 wenigstens teilweise aus einem proximalen Loch 9 der Überschale 8 ragt. Auf dem aus dem Loch 9 ragenden Teil des Stutzens 7 wird eine Kunststoffkappe 10 befestigt, die einen zentralen Durchgangskanal 11 zur Verbindung mit dem hohlen Innenraum 2 des Stempels 1 beinhaltet.

Zur Herstellung eines Ohrabdruckes gemäß der Erfindung wird der Hörgang eines Hörgeschädigten nach Einsetzen eines Tampons mit einem Ohrabdruckmaterial (z.B. Silikonmasse) ausgespritzt. In das Ohrabdruckmaterial im Ohrkanal wird dann die aus den Bauteilen der Figur 1 zusammengesetzte Kombination aus Stempel 1 mit angeschraubter Platte 5 mit Griff 5ʹ, Überschale 8 und Kappe 10 vorsichtig eingeführt. Zuvor wurde die Überschale 8 noch mit einem geeigneten Haftmittel (z.B. ein Silikonharz mit einem leicht flüchtigen Lösungsmittel, wie beispielsweise Athesive Permagum) überstrichen, das die Haftung des Ohrabdruckmaterials mit der Überschale erleichtern soll. Verdrängtes Ohrabdruckmaterial wird in distaler Richtung teilweise direkt aus dem Ohrkanal und teilweise durch den Durchgangskanal 11 der Kappe 10 in den hohlen Innenraum des Stempels 1 gedrückt, wo es nach Vernetzung als relativ weichplastisches (nicht klebendes) Material verbleibt. Die dabei verdrängte Luft kann aus dem Entlüftungsloch 5ʹʹ entweichen. Überflüssiges Ohrabdruckmaterial wird also nicht in Richtung Innenohr abgedrängt. Aufgrund der Kappe ergibt sich später in der noch herzustellenden Otoplastik eine zentrale Öffnung, die sicherstellt, daß bei eingestecktem In-dem-Ohr-Hörgerätmodul dessen Schallaustrittsöffnung immer in einem gewissen Mindestabstand vom Hautgewebe im Ohr liegt. Dadurch wird optimale akustische Ankopplung an das Innenohr gewährleistet.

Nach Aushärten des Ohrabdrucks kann dieser aus dem Gehörgang herausgenommen werden. Ein Beispiel eines solchen Ohrabdrucks 12 ist in der Figur 2 dargestellt. Das Ohrabdruckmaterial trägt die Kennziffer 13, der Tampon ist mit 14 gekennzeichnet. Aus dem Ohrabdruck 12 ragt der Stiel 5ʹ der im Ohrabdruck 12 eingeschlossenen Bauteilkombination der Figur 1.

Nach Entfernen des Tampons 14 sowie des über das distale Ende des Stempels 1 greifenden Ohrabdruckmaterials 13 sowie nach anschließendem Abschrauben der Platte 5 mit Stiel 5ʹ erhält man einen gereinigten Ohrabdruck 15 gemäß Figur 3.

Auf den gereinigten Ohrabdruck 15 ist mittels der Schrauben 4 ein Fixierstern 16 aufschraubbar. Der Fixierstern 16 umfaßt abgestufte Sternspitzen 17.

Der Fixierstern 16 paßt in eine sternförmige Ausnehmung 18 einer Halteplatte 19 gemäß Figur 4.

Wie in der Figur 5 dargestellt ist, kann der Fixierstern 16 zusammen mit dem gereinigten Ohrabdruck 15 so in die Ausnehmung 18 der Halteplatte 19 eingesetzt werden, daß die Sternspitzen aus der Halteplatte etwas herausragen.

Die Anordnung der Figur 5 wird (gegebenenfalls nach vorhergehender Eintauchung in Wachs) in eine zweiseitig offene runde Gießform 20 gegeben und dann, wie in der Figur 6 angedeutet ist, mit Negativ-Gießmaterial 21 zur Herstellung eines Negativs des Ohrabdrucks 15 umgossen. Das Negativ-Gießmaterial 21 kann Gips oder aber ein Silikon sein.

Das fertige Negativ nach Entfernung des Ohrabdrucks samt Halteplatte zeigt die Figur 7. Man sieht, daß die Stern-spitzen 17 im Negativabdruck Fixiermulden 23 hinterlassen haben.

Jetzt kann die eigentliche Otoplastik hergestellt werden.

Dazu wird wiederum über einen Stempel 24, an dem ein Fixierstern 25 mittels Schrauben 26 angeschraubt ist, eine Überschale 27 gezogen, derart, daß der Stutzen 28 des Stempels 24 wenigstens teilweise aus dem proximalen Loch 29 der Überschale ragt. Über den Stutzen wird wieder eine Kappe 30 gezogen. Der Stempel 24 mit Überschale 27 bzw. auch der Fixierstern 25 entsprechen exakt den entsprechenden Bauteilen 1, 8 bzw. 16, die auch für die Gewinnung des Ohrabdrucks bzw. des Negativs des Ohrabdrucks eingesetzt worden waren. Im Prinzip können die zuvor benutzten Teile wieder verwendet werden, sofern nach Herstellung des Negativs der Stempel 1 samt Überschale 8 vom Ohrabdruck-Material befreit werden. Die Kappe 30 unterscheidet sich von der Kappe 10 dadurch, daß sie keinen Durchgangskanal umfaßt. Das sehr dünnflüssige Otoplastik-Material darf nicht in den hohlen Innenraum des Stempels 24 ausdringen. Es würde in Ritzen zwischen Stempel und Überschale bzw. auch Fixierstern eindringen und diese verkleben, so daß der Stempel aus der Überschale nicht mehr entfernt werden könnte.

Zur Herstellung der Otoplastik wird nun das Negativ 22 des Ohrabdrucks mit flüssigem Otoplastik-Material 31 (z.B. Polymethylmethacrylat, wie Acryl PMMA) gefüllt, wie in der Figur 9 angedeutet ist. Anschließend wird das aus den Bauteilen der Figur 8 zusammengesetzte Teil 32 der Figur 10 in das im Negativ 22 befindliche flüssige Otoplastik-Material 31 eingedreht. Die richtige Endstellung wird dadurch erreicht, daß die Spitzen 33 des Fixiersterns 25 in Übereinstimmung mit der Position der Fixiermulden 23 gebracht werden. Das Teil 32 liegt jetzt exakt in derselben Position wie im Ohrkanal.

Nach Aushärten des Otoplastik-Materials 31 kann der Rohling 34 gemäß Figur 11 entnommen werden. Vom Rohling wird dann distal der Fixierstern 25 einschließlich des gegebenenfalls überstehenden Otoplastik-Materials entlang der Linie a-a abgelöst. Entsprechend wird am proximalen Ende das Otoplastik-Material entlang der Linie b-b bis zur Stirnfläche der Kappe 30 abgetragen. Die Kappe 30 kann jetzt mittels eines feinen Schraubenziehers herausgehebelt werden.

Das Resultat ist nach Verrunden der Kanten und Polieren eine fertige Otoplastik 35, wie sie z.B. in der Figur 12 dargestellt ist.

Wie aus der Figur 12 zu sehen ist, liegt das proximale Loch 28 der Überschale 27 im wesentlichen zentral in der fertigen Otoplastik 35. Der Durchmesser D der proximalen Öffnung 36 des Otoplastik-Materials 31 entspricht dem Durchmesser der Kappe 30.

Der kleinste Durchmesser D ist immer noch so groß, daß in die proximale Öffnung 36 ein Cerumen-Deckel 37 mit dem Durchmesser D1 eingesetzt werden kann. Der Cerumen-Deckel 37 umfaßt ein Innengewinde 38, das gemäß der Figur 12 zum Außengewinde 39 eines proximalen Gewindestutzens 40 eines In-dem-Ohr-Hörgerätmoduls 41 paßt.

Das In-dem-Ohr-Hörgerätmodul 41 kann nun in den hohlen Innenraum 42 der fertigen Otoplastik 35 eingeführt werden, so weit, bis der proximale Gewindestutzen 40 durch das Loch 28 in die proximale Öffnung 36 des Otoplastik-Materials 31 ragt. Anschließend kann der Cerumen-Deckel auf den Gewindestutzen 40 aufgeschraubt werden. Das In-dem-Ohr-Hörgerätmodul 41 sitzt damit fest und akustisch dicht an der fertigen Otoplastik 35.

Der Cerumen-Deckel 37 besitzt gemäß der Figur 13 an seiner Stirnfläche 43 siebartige Öffnungen 44. Er dient als Fixelement für das Hörgerätmodul und als Cerumen-Falle.

In der Figur 12 umfaßt das In-dem-Ohr-Hörgerätmodul 41 an der Stirnfläche 45 einen Einstellknopf 46 für einen Lautstärkeregler, der gleichzeitig auch Ein- und Ausschalter für das Gerät ist, ein weiteres Stellglied 47, eine Lade 48 für eine Batterie und eine Öffnung 49 für die Schallzuführung.

## Patentansprüche

1. Verfahren zur Herstellung eines Ohrabdrucks (15) zur nachfolgenden Herstellung einer Otoplastik unter Verwendung eine der Außenkontur des Gehäuses eines In-dem-Ohr-Hörgerätes (41) nachge-bildeten Stempels (1), **gekennzeichnet durch**die folgenden Verfahrensschritte:
a) auf den die Außenkontur des Gehäuses eines In-dem- OhrHörgerätmoduls (41) nachbildenden Stempel (1), der einen hohlen Innenraum (2) aufweist und an dessen distalem Ende eine Platte (5) mit Stiel (5') lösbar angebracht ist und der am proximalen Ende einen Stutzen (7) aufweist, wird eine Überschale (8) mit einem proximalen Loch (9) gezogen, derart, daß der Stutzen (7) wenigstens teilweise durch das Loch (9) ragt,
b) auf den aus dem Loch (9) ragenden Teil des Stutzens (7) wird eine Kappe (10) aufgesetzt, die einen Durchgangskanal (11) aufweist,
c) in den Hörgang eines Hörgeschädigten wird ein Ohrabdruckmaterial (13) eingeführt,
d) die Kombination aus Stempel (1), Überschale (8) und Kappe (10) wird in das im Gehörgang befindliche Ohrabdruckmaterial eingeführt, wobei verdrängtes Ohrabdruckmaterial in distaler Richtung teilweise direkt aus dem Ohrkanal und teilweise durch den Durchgangskanal (11) der Kappe (10) in den hohlen Innenraum (2) des Stempels (1) gedrückt wird und
e) nach Härten des Ohrabdruckmaterials und Herausnehmen der Kombination aus Stempel, Überschale, Kappe und Ohrabdruckmaterial sowie Abschrauben der Kappe mit Stiel nach Entfernen von überschüssigem Ohrabdruckmaterial erhält man den Ohrabdruck (15).

2. Verfahren nach Anspruch 1, **gekennzeichnet durch** die folgenden weiterbildenden Verfahrensschritte zur Herstellung einer Otoplastik:
f) anstelle der Platte (5) mit Stiel (5ʹ) wird am Stempel (1) ein Positionierbauteil (16) angebracht, das beim Negativ des Ohrabdrucks Positionsmarken (23) hinterläßt,
g) durch Umgießen des Ohrabdrucks mit Negativ-Gießmaterial (21) wird das Negativ (22) des Ohrabdrucks samt Positionsmarken (23) hergestellt,
h) in das Negativ (22) wird flüssiges Otoplastik-Material (31) eingegossen,
i) eine Kombination aus Stempel (1 oder 24) mit angebrachtem Positionierbauteil (16 oder 25), Überschale (8 oder 27) und Kappe (30) ohne Durchgangskanal wird in das flüssige Otoplastik-Material (31) eingetaucht und derart positioniert, daß das Positionierbauteil in Position mit den Positioniermarken (23) des Negativs (22) des Ohrabdrucks liegt,
j) nach Aushärten des Otoplastik-Materials wird der aus Stempel, Überschale, Kappe und Otoplastik-Material bestehende Rohling (34) aus dem Negativ (22) des Ohrabdrucks herausgenommen,
k) vom Rohling (34) wird distal das Positionierbauteil einschließlich gegebenenfalls überstehenden Otoplastik-Materials abgelöst und das proximale Ende des Rohlings von Otoplastik-Material und auch von der Kappe so freigelegt, daß sich der Stempel problemlos in distaler Richtung entfernen läßt, so daß die Überschale mit dem daraufsitzenden Otoplastik-Material als fertige Otoplastik (35) zurückbleibt.

3. Verfahren nach Anspruch 2, **gekennzeich****net durch** die Verwendung eines Fixiersterns (16) als Positionierbauteil, dessen Spitzen (17) im Negativ (22) Fixiermulden (23) als Positionsmarken hinterlassen.

4. Verfahren nach Anspruch 3, **dadurch ge****kennzeichnet**, daß der Fixierstern (16) zusammen mit dem Ohrabdruck (15) in eine passende Halteplatte (19) eingesetzt wird, derart, daß die Sternspitzen aus der Umrandung der Halteplatte herausragen, daß der Ohrabdruck samt Spitzen des Fixiersterns auf der Halteplatte mit Negativ-Gießmaterial (21) umgossen wird und daß nach Aushärten des Negativ-Gießmaterials die Halteplatte samt Fixierstern und Ohrabdruck vom ausgehärteten Negativ-Gießmaterial abgenommen wird, so daß das Negativ des Ohrabdrucks und der Halteplatte samt der von den Spitzen des Fixiersterns herrührenden Fixiermulden zurückbleibt.

5. Verfahren nach einem der Ansprüche 1 bis 4, **da****durch gekennzeichnet**, daß vor Einführen der Kombination aus Stempel, Überschale und Kappe in das Ohrabdruckmaterial (13) auf der Überschale(8) ein Haftmittel zur Erleichterung der Haftung des Ohrabdruckmaterials aufgetragen wird.

6. Vorrichtung zur Durchführung des Verfahrens nach Anspruch 1, **gekennzeichnet durch**:
a) einen die Außenkontur des Gehäuses eines In-dem-OhrHörgerätmoduls (41) nachbildenden Stempel (1), der einen hohlen Innenraum (2) aufweist, an dessen distalem Ende eine Platte (5) mit Stiel (5ʹ) lösbar angebracht ist und der am proximalen Ende einen Stutzen (7) aufweist,
b) eine Überschale (8) für den Stempel (1) mit einem proximalen Loch (9) für den Stutzen (7) und
c) eine auf den Stutzen (7) aufsetzbare Kappe (10), die einen Durchgangskanal (11) in den hohlen Innenraum (2) des Stempels (1) aufweist.

7. Vorrichtung zur Durchführung des Verfahrens nach einem der Ansprüche 2 bis 5, **gekennzeichnet durch** ein Positionierbauteil (16), das anstelle der Platte (5) mit Stiel (5ʹ) am Stempel (1) montierbar ist und das beim Negativ (22) des Ohrabdrucks Positionsmarken (23) hinterläßt.

8. Vorrichtung nach Anspruch 7, **dadurch ge****kennzeichnet**, daß das Positionierbauteil (16) ein Fixierstern ist, dessen Spitzen (17) im Negativ (22) Fixiermulden als Positionsmarken (23) hinterlassen.

9. Vorrichtung nach Anspruch 8, **gekennzeich****net durch** eine zum Fixierstern (16) mit angebrachtem Ohrabdruck (15) passende Halteplatte (19), in die der Fixierstern einsetzbar ist, derart, daß die Sternspitzen (17) aus der Umrandung der Halteplatte herausragen.

10. Vorrichtung nach Anspruch 6, **dadurch ge****kennzeichnet**, daß die Platte (5) mit dem Stiel (5ʹ) ein Entlüftungsloch (5ʹʹ) umfaßt.

## Claims

1. Method for producing an ear impression (15) for the subsequent production of an otoplastic mould using a die (1) simulating the outside contour of the housing of an in-the-ear hearing aid (41), characterised by the following procedural steps:
a) an over-shell (8) having a proximal hole (9) is drawn on to the die (1) simulating the outside contour of the housing of an in-the-ear hearing aid module (41), which die has a hollow interior (2) and has a plate (5) with a stem (5') detachably attached to its distal end and a connection (7) at its proximal end, such that the connection (7) projects at least partially through the hole (9)
b) a cap (10) is superposed on the part of the connection (7) projecting from the hole (9), said cap having a through-channel (11),
c) an ear impression material (13) is introduced into the auditory canal of a person with impaired hearing,
d) the combination of die (1), over-shell (8) and cap (10) is introduced into the ear impression material located in the auditory canal, whereby displaced ear impression material is pressed in the distal direction in part directly out of the auditory canal and in part through the through-channel (11) of the cap (10) into the hollow interior (2) of the die (1), and
e) after the ear impression material has hardened and the combination of die, over-shell, cap and ear impression material has been removed, and when the cap with stem has been unscrewed after excess ear impression material has been removed, an ear impression (15) is obtained.

2. Method according to claim 1, characterised by the following further procedural steps to produce an otoplastic mould:
f) a positioning component (16) is attached to the die (1) instead of the plate (5) with stem (5'), said positioning part leaving position marks (23) behind in the negative of the ear impression,
g) the negative (22) of the ear impression together with the position marks (23) is produced by casting negative casting material (21) around the ear impression,
h) fluid otoplastic material (31) is cast into the negative (22),
i) a combination of die (1 or 24) with attached positioning component (16 or 25), over-shell (8 or 27) and cap (30) without through-channel is immersed into the fluid otoplastic material (31) and positioned such that the positioning component lies in alignment with the positioning marks (23) of the negative (22) of the ear impression,
j) after the otoplastic material has hardened, the blank (34), comprising die, over-shell, cap and otoplastic material, is removed from the negative (22) of the ear impression,
k) the positioning component including any projecting otoplastic material is separated distally from the blank (34) and the proximal end of the blank is freed of otoplastic material and also detached from the cap such that the die can be removed in the distal direction without difficulty, leaving the over-shell with the otoplastic material seated thereon behind as the finished otoplastic mould (35).

3. Method according to claim 2, characterised by the use of a fixing star (16) as the positioning component, the points (17) of which leave fixing troughs (23) behind in the negative (22) as position marks.

4. Method according to claim 3, characterised in that the fixing star (16) together with the ear impression (15) is inserted into a matching retaining plate (19) such that the star points project from the edge of the retaining plate, in that the ear impression together with the points of the fixing star on the retaining plate are surrounded with negative casting material (21) and in that when the negative casting material has hardened, the retaining plate together with the fixing star and the ear impression is removed from the hardened negative casting material so that the negative of the ear impression and of the retaining plate together with the fixing troughs originating from the points of the fixing star remains behind.

5. Method according to one of claims 1 to 4, characterised in that before the combination of die, over-shell and cap is inserted into the ear impression material (13), an adhesive is applied to the over-shell (8) to facilitate the adhesion of the ear impression material.

6. Apparatus for implementing the method according to claim 1, characterised by:
a) a die (1) simulating the outside contour of the housing of an in-the-ear hearing aid module (41), which die has a hollow interior, a plate (5) with stem (5') detachably attached to its distal end, and a connection (7) at the proximal end,
b) an over-shell (8) for the die (1) having a proximal hole (9) for the connection (7), and
c) a cap (10) which may be placed on the connection (7), which has a through-channel (11) into the hollow interior (2) of the die (1).

7. Apparatus for implementing the method according to one of claims 2 to 5, characterised by a positioning component (16) which may be mounted in place of the plate (5) with stem (5') on the die (1) and which leaves behind position marks (23) in the negative (22) of the ear impression.

8. Apparatus according to claim 7, characterised in that the positioning component (16) is a fixing star, the points (17) of which leave fixing troughs behind in the negative (22) to act as position marks (23).

9. Apparatus according to claim 8, characterised by a retaining plate (19) adapted to the fixing star (16) with attached ear impression (15), into which the fixing star may be inserted such that the star points (17) project from the edge of the retaining plate.

10. Apparatus according to claim 6, characterised in that the plate (5) with the stem (5') comprises a vent hole (5'').

## Revendications

1. Procédé pour fabriquer une empreinte (15) de l'oreille en vue de fabriquer ultérieurement une prothèse auditive moyennant l'utilisation d'un poinçon (1) reproduisant le contour extérieur du boîtier d'un appareil de correction auditive (41) destiné à être placé dans l'oreille, caractérisé par les étapes opératoires suivantes :
a) sur le poinçon (1), qui reproduit le contour extérieur du boîtier d'un module d'appareil de correction auditive (4l) destiné à être placé dans l'oreille et possède une cavité intérieure (2) et sur l'extrémité distale duquel est montée de façon amovible une plaque (5) comportant une tige (5'), ce poinçon comportant un embout (7) au niveau de l'extrémité proximale, on emmanche une coque enveloppante (8) possédant un trou proximal (9) de manière que l'embout (7) pénètre au moins en partie dans le trou (9),
b) sur la partie de l'embout (6), qui pénètre dans le trou (9), on emmanche un capuchon(10) qui possède un canal de passage (11),
c) on introduit un matériau (13) permettant d'obtenir l'empreinte de l'oreille, dans le conduit auditif d'un malentendant,
d) on introduit l'ensemble combiné formé du poinçon (1), de la coque enveloppante (8) et du capuchon (10) dans le matériau servant à former l'empreinte de l'oreille, qui est situé dans le conduit auditif, auquel cas le matériau servant à former l'empreinte de l'oreille, qui est refoulé, est repoussé dans la direction distale en partie directement hors du conduit auditif et en partie à travers le canal de passage (11) du capuchon (10), dans la cavité intérieure (2) du poinçon (1), et
e) après durcissement du matériau servant à former l'empreinte de l'oreille et après le retrait de l'ensemble combiné formé du poinçon, de la coque enveloppante, du capuchon et du matériau servant a former l'empreinte de l'oreille et après dévissage du capuchon équipé de la tige on obtient l'empreinte (15) de l'oreille, après élimination de l'excès du matériau servant à former l'empreinte de l'oreille.

2. Procédé suivant la revendication 1, caractérisé par les étapes opératoires suivantes développées pour la fabrication d'une prothèse auditive :
f) à la place de la plaque (5) comportant la tige (5'), on monte sur le poinçon (1), un composant de positionnement (7), qui laisse subsister des marques de positionnement (23) dans le négatif de l'empreinte de l'oreille,
g) en coulant un matériau (21) de moulage du négatif dans l'empreinte de l'oreille,on fabrique le négatif (22) de l'empreinte de l'oreille ainsi que des marques de positionnement,
h) dans le négatif (22), on coule un matériau liquide (31) servant à former la prothèse auditive,
i) on introduit dans le matériau liquide (31) servant à former la prothèse auditive, un ensemble combiné formé d'un poinçon (1 ou 24 sur lequel est monté un composant de positionnement (16 ou 25), une coque enveloppe (8 ou 27) et un capuchon (30) sans canal de passage et on positionne cet ensemble de manière que le composant de positionnement soit situé en position avec les marques de positionnement (23) du négatif (22) de l'empreinte de l'oreille,
j) après durcissement du matériau servant à former la prothèse auditive, on retire du négatif (22) de l'empreinte de l'oreille, l'ébauche (34) constituée par le poinçon, la coque enveloppante, le capuchon et le matériau servant à former la prothèse auditive,
k) on détache du côté distal de l'ébauche (34), le composant de positionnement ainsi que, éventuellement, le matériau servant à former la prothèse auditive, qui est en saillie, et on retire l'extrémité proximale de l'ébauche, du matériau servant à former la prothèse auditive et également du capuchon de sorte qu'on peut retirer sans problème le poinçon dans la direction distale en laissant subsister la coque enveloppante sur laquelle est disposé le matériau servant à former la prothèse auditive, en tant que prothèse auditive (35) terminée.

3. Procédé suivant la revendication 2, caractérisé par l'utilisation, en tant que composant de positionnement, d'une étoile de fixation (16), dont les pointes (17) laissent subsister, dans le négatif (22), des évidements de fixation (23) en tant que marques de positionnement.

4. Procédé suivant la revendication 3, caractérisé par le fait qu'on introduit l'étoile de fixation (16) conjointement avec l'empreinte (15) de l'oreille dans une plaque de retenue adaptée (19) de telle sorte que les pointes de l'étoile font saillie à partir du bord de la plaque de maintien, qu'on coule un matériau (21) de moulage du négatif autour de l'empreinte de l'oreille ainsi que des pointes de l'étoile de fixation située sur la plaques de maintien et qu'après durcissement du matériau de moulage du négatif, on retire la plaque de maintien ainsi que l'étoile de fixation et l'empreinte de l'oreille à partir du matériau de moulage durci du négatif, de sorte que subsistent le négatif de l'empreinte de l'oreille et la plaque de maintien ainsi que les évidements de fixation produits par les pointes de l'étoile de fixation.

5. Procédé suivant l'une des revendications 1 à 4, caractérisé par le fait qu'avant d'introduire l'ensemble combiné formé du poinçon, de la coque enveloppante et du capuchon dans le matériau (13) de l'empreinte, on dépose sur la coque enveloppante (8) un agent adhésif facilitant l'adhérence du matériau servant à former l'empreinte de l'oreille.

6. Dispositif pour la mise en oeuvre du procédé suivant la revendication 1, caractérisé par :
a) un poinçon (1), qui reproduit le contour extérieur du boîtier d'un module d'appareil de correction auditive (41) destiné à être placé dans l'oreille et possède une cavité intérieure (2) sur l'extrémité distale duquel est fixée de façon amovible une plaque (5) comportant une tige (5'), le poinçon possédant un embout (7) sur son extrémité proximale,
b) une coque enveloppante (8) pour le poinçon (1), comportant un trou proximal (9) pour l'embout (7), et
c) un capuchon (10), qui peut être emmanché sur l'embout (7) et possède un canal de passage (11) débouchant dans la cavité intérieure (2) du poinçon (1).

7. Dispositif pour la mise en oeuvre du procédé suivant l'une des revendications 2 à 5, caractérisé par un composant de positionnement (16), qui peut être monté, à la place de la plaque (5) munie de la tige (5'), sur le poinçon (1) et qui laisse subsister des marques de positionnement (23) dans le négatif (22) de l'empreinte de l'oreille.

8. Dispositif suivant la revendication 7, caractérisé par le fait que le composant de positionnement (16) est une étoile de fixation, dont les pointes (16) laissent subsister, dans le négatif (22), des évidements de fixation en temps que marques de positionnement (23).

9. Dispositif suivant la revendication 8, caractérisé par une plaque de maintien (19), qui est adaptée à l'étoile de fixation (16) sur laquelle est placée l'empreinte (16) de l'oreille et dans laquelle l'étoile de fixation peut être insérée de telle sorte que les pointes (17) de l'étoile font saillie à partir du bord de la plaque de maintien.

10. Dispositif suivant la revendication 6, caractérisé par le fait que la plaque (5) munie de la tige (5') comporte un trou de désaération (5").
